# FASCICULE DE BREVET EUROPEEN

(11) **EP 3 021 702 B1**
(45) Date de publication et mention de la délivrance du brevet: **12.04.2017**
(21) Numéro de dépôt: 14749929.7
(22) Date de dépôt: 21.07.2014
(51) Int. Cl.: A41C 3/00

(54) **SOUTIEN-GORGE À EFFET DE RAPPROCHEMENT DES SEINS RÉVERSIBLE**
BH MIT REVERSIBLER WIRKUNG ZUM NÄHEREN ZUSAMMENFÜHREN DER BRÜSTE
BRA WITH A REVERSIBLE EFFECT OF BRINGING THE BREASTS CLOSER TOGETHER

(30) Priorité: 19.07.2013 FR 1357126
(43) Date de publication de la demande: 25.05.2016
(73) Titulaire: Hanes Operations Europe SAS, 92500 Rueil-Malmaison (FR)
(72) Inventeur: TURLAN-VAN DER HOEVEN, Manon, F-71710 Marmagne (FR)
(74) Mandataire: Conroy, John
(86) Numéro de dépôt international: PCT/FR2014/051867
(87) Numéro de publication internationale: WO 2015/008005

(56) Documents cités:
- GB-A- 2 496 926
- JP-A- 2002 212 805
- US-A1- 2013 109 276

## Description

L'invention concerne de façon générale le domaine des soutiens-gorge et, plus précisément, l'invention concerne un soutien-gorge comprenant deux bonnets reliés entre eux par leur côté intérieur par une partie d'entre-bonnet et comportant des moyens d'ajustement de la distance entre-bonnet situés au niveau de la partie d'entre-bonnet et propres à diminuer ou étendre sélectivement la distance entre-bonnets, lesdits moyens d'ajustement comprenant des moyens d'accrochage réversible des deux bonnets entre eux.

Un tel soutien-gorge est bien connu de l'homme du métier, notamment par l'exemple qu'en donne le document de brevet CN200109464Y. Ce document de brevet fait en effet connaître un système d'ajustement de la distance entre les bonnets d'un soutien-gorge, permettant d'agir sur le rapprochement ou l'écartement des seins de l'utilisatrice portant le soutien-gorge. Pour ce faire, l'un des bonnets est muni d'une partie d'extension à l'entre-bonnet pourvue à son extrémité d'un bouton destiné à coopérer avec des trous de bouton disposés à intervalles réguliers le long de la périphérie inférieure de l'autre bonnet, de sorte à pouvoir ajuster la distance entre les deux bonnets selon la position du bouton. Cependant, le réglage de la distance entre les bonnets reste contraignant puisqu'il nécessite de se dévêtir au moins partiellement et demande une manipulation laborieuse.

GB 2 496 926 A décrit un dispositif de fixation de bonnets d'un soutien-gorge porté par un utilisateur comprenant deux clips séparés moulés, dont un a un crochet tandis que l'autre à un oeil. Un des clips peut être fixé à chacun des bonnets et le crochet inséré dans l'oeil. Le dispositif peut être utilisé pour améliorer le décolleté du porteur. US2013/109276A1 décrit un soutien-gorge et une méthode pour le soutien du sein chez la femme ainsi qu'une formation qui est particulièrement adaptée pour fournir au porteur un choix de support et de paramètres de mise en forme. JP 2002 212805 décrit des vêtements dotés de bonnets de soutien-gorge.

On connaît encore d'autres solutions permettant d'amplifier le galbe de la poitrine par un effet de rapprochement des seins (« cleavage ») créé par des systèmes situés à l'entre-bonnet. Ainsi, il est connu des systèmes qui permettent de régler la distance entre les seins en agissant sur la longueur d'une cordelette réunissant les deux bonnets à travers un mécanisme de blocage comprenant un bouton-poussoir, où, lors de l'actionnement, le blocage sur la cordelette est libéré de sorte que la cordelette peut coulisser à loisir à travers le mécanisme de blocage, permettant par exemple en tirant vers le bas sur la cordelette de rapprocher les deux bonnets et ainsi de diminuer l'écart entre les seins. Si cette solution permet d'agir sur la distance entre-bonnet de manière à générer un effet de « cleavage » réglable à volonté, elle n'est toutefois pas pleinement satisfaisante, puisque cet effet ne peut pas être obtenu ni en toute discrétion ni de manière instantanée.

On connaît aussi des soutiens-gorge dont les deux bonnets sont réunis par un lacet passant à travers une série d'oeillets agencés le long des bords respectifs des côtés intérieurs des deux bonnets, dont le degré de serrage permet d'obtenir un effet de « cleavage » plus ou moins prononcé. Là encore, ce mécanisme permet d'induire un effet de « cleavage » qui est certes efficace, mais qui impose à l'utilisatrice de devoir s'isoler afin de procéder au réglage.

On peut enfin citer des systèmes permettant de rapprocher les seins basés sur l'ajout de coussinets en mousse amovibles dans les bonnets du soutien-gorge. En revanche, bien que les coussinets soient amovibles, la réversibilité de l'effet de « cleavage » reste ici très laborieuse puisqu'il implique dans un premier temps le retrait du soutien-gorge et, dans un second temps, le retrait des coussinets insérés dans les bonnets.

La présente invention est définie dans les revendications. Dans ce contexte, l'invention a pour but de proposer un soutien-gorge exempt de l'une au moins des limitations précédemment évoquée. En particulier, le but de la présente invention est de proposer un soutien-gorge qui permette d'agir simplement et rapidement sur le rapprochement des seins (« cleavage ») de façon réversible, tout en rendant un tel rapprochement ajustable en toute discrétion.

A cette fin, le soutien-gorge de l'invention, par ailleurs conforme à la définition générique qu'en donne le préambule ci-dessus, est essentiellement caractérisé en ce que lesdits moyens d'accrochage réversible comprennent un premier élément d'accrochage et un deuxième élément d'accrochage agencés de part et d'autre de la partie d'entre-bonnets et déplaçables l'un par rapport à l'autre entre une position d'accouplement dans laquelle les deux bonnets sont rapprochés et une position de désaccouplement dans laquelle les deux bonnets sont écartés, sous l'action d'une pression appliquée manuellement sur une partie latérale des bonnets opposées à la partie d'entre-bonnet, essentiellement en direction de la partie d'entre-bonnet.

Grâce à cet agencement, les moyens d'accrochage réversible permettant d'ajuster la distance entre-bonnet peuvent être manipulés aisément et rapidement par un simple resserrement des bras ou un simple appui des mains sur les côtés des seins, de sorte qu'un seul mouvement suffit pour réaliser l'accouplement des éléments d'accrochage propre à générer l'effet de « cleavage », tandis que le même mouvement permet également le désaccouplement des éléments d'accrochage pour retrouver l'état antérieur du soutien-gorge.

Dans le mode de réalisation préféré de l'invention, le soutien-gorge comprend un organe de guidage du déplacement d'au moins l'un des éléments d'accrochage, l'organe de guidage délimitant un trajet de guidage entre les éléments d'accrochage dans lequel est engagé ledit au moins un des éléments d'accrochage lors du déplacement des deux éléments d'accrochage vers leur position d'accouplement.

Cette structure permet avantageusement d'assurer un accouplement guidé des éléments d'accrochage entre eux.

Il est par exemple possible que l'organe de guidage comporte une pente de guidage positive progressant entre les deux éléments d'accrochage, définissant le trajet de guidage propre à assurer l'accouplement guidé des deux éléments d'accrochage.

Le soutien-gorge comprend préférentiellement des moyens d'assujettissement dudit au moins un des éléments d'accrochage sur le trajet de guidage lors du déplacement des deux éléments d'accrochage vers leur position d'accouplement. Les moyens d'assujettissement permettent avantageusement de forcer le déplacement de l'élément d'accrochage guidé vers et le long du trajet de guidage défini par l'organe de guidage et ainsi vers l'autre élément d'accrochage, de sorte que l'élément d'accrochage guidé puisse à coup sûr s'engager avec l'autre élément d'accrochage auquel il est destiné à être accouplé lors de l'enclenchement de l'effet de « cleavage » par application de la pression latérale.

Lesdits moyens d'assujettissement peuvent comprendre un aimant monté solidaire dudit organe de guidage et disposé à l'opposé dudit au moins un des éléments d'accrochage par rapport au trajet de guidage.

Selon un mode de réalisation, les éléments d'accrochage comprennent un crochet guidé et un oeillet de guidage, l'organe de guidage étant assemblé avec l'oeillet de guidage, le trajet de guidage recevant le crochet guidé.

Les éléments d'accrochage peuvent être agencés sur la face interne ou externe des bonnets.

Dans une variante, les éléments d'accrochage peuvent être agencés entre les bonnets au niveau d'armatures rigides insérées dans le soutien-gorge au niveau de la périphérie inférieure des bonnets.

Préférentiellement, la partie d'entre-bonnet comprend un organe limiteur d'extension agencé entre les bonnets et adapté pour coopérer avec les moyens d'ajustement de la distance entre-bonnet, de façon à limiter l'écartement maximal des bonnets dans la position de désaccouplement des éléments d'accrochage.

Selon un mode de réalisation préféré, l'organe limiteur d'extension agencé entre les bonnets comporte au moins une pièce en matière textile élastique, dont la limite d'élasticité permet de définir l'écartement maximal des bonnets.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique de face d'un soutien-gorge conforme à l'invention dans une position écartée des deux bonnets ;
- la Figure 2 est une vue schématique de face d'un soutien-gorge conforme à l'invention dans une position rapprochée des deux bonnets ;
- les Figures 3 à 5 sont des vues de détail en coupe schématique selon le plan P des moyens d'ajustement de la distance entre-bonnet selon un mode de réalisation préféré de l'invention, respectivement dans une position de désaccouplement des éléments d'accrochage, dans une position de déplacement des éléments d'accrochage l'un vers l'autre vers leur position d'accouplement et dans la position d'accouplement des éléments d'accrochage ;
- la Figure 6 est une vue en coupe schématique selon le plan P illustrant une variante de réalisation des moyens d'ajustement de la distance entre-bonnet.

Le soutien gorge 1 de l'invention comprend deux bonnets, respectivement un bonnet gauche 2 et un bonnet droit 3, qui présentent classiquement une forme concave du côté de leur face interne tournée vers la peau (sensiblement et partiellement hémisphérique). Les bonnets 2 et 3 sont généralement reliés entre eux par leur côté intérieur 21, 31 par une courte partie d'entre-bonnet 4 sensiblement dans le prolongement de la périphérie inférieure 20, 30 de chaque bonnet 2, 3. La partie d'entre-bonnet est aménagée selon l'invention pour accueillir des moyens 5 d'ajustement de la distance entre-bonnet propre à générer un effet de rapprochement des seins, comme on le verra plus en détail par la suite. La périphérie inférieure 20, 30 de chaque bonnet 2, 3 remonte latéralement de sorte qu'une partie latérale 22, 32 sur le côté extérieur des bonnets 2, 3, opposée à la partie d'entre-bonnet 4 par rapport aux bonnets, est reliée à des bras non représentés formant les parties planes de dos du soutien-gorge 1, qui sont terminées par des attaches permettant de fermer le dos du soutien-gorge. Par ailleurs, des bretelles 6 relient le haut des bonnets 2, 3 du côté extérieur, aux parties planes de dos.

Les moyens 5 d'ajustement de la distance entre-bonnet comportent des moyens d'accrochage réversible, représentés schématiquement sur les figures 1 et 2, qui comprennent un premier élément d'accrochage 51 et un deuxième élément d'accrochage 52, disposés de part et d'autre de la partie d'entre-bonnet 4, et constitués par exemple d'un crochet 51 situé au niveau d'un des bonnets, par exemple le bonnet droit 3 et d'un oeillet 52 situé sur l'autre bonnet gauche 2, en vis-à-vis du crochet 51.

Le crochet 51 et l'oeillet 52 sont destinés à pouvoir être accouplés de façon réversible, de façon à imposer dans leur position d'accouplement un rapprochement des deux bonnets 2 et 3 propre à générer un effet de « cleavage ». Conformément à l'invention, le crochet 51 et l'oeillet 52 sont déplaçables l'un par rapport à l'autre depuis leur position de désaccouplement (cf. figure 1) vers leur position d'accouplement (cf. figure 2) et inversement, sous l'action d'une pression latérale F appliquée manuellement au niveau de la partie latérale 22, 32 des bonnets 2, 3 essentiellement en direction de la partie d'entre-bonnet 4 de part et d'autre de laquelle sont agencés le crochet 51 et l'oeillet 52. Ainsi, l'effet de rapprochement de « cleavage » est rendue ajustable par un simple resserrement des bras de l'utilisatrice portant le soutien-gorge ou encore par un simple appui des mains de l'utilisatrice sur le côté des seins, de façon à exercer ladite pression latérale F sur les bonnets 2, 3 du soutien-gorge.

Plus précisément, comme illustré schématiquement aux figures 1 et 2, le crochet 51 et l'oeillet 52 peuvent être situés entre les bonnets au niveau d'armatures rigides de renfort pouvant être insérées dans une bordure terminant la périphérie inférieure 20, 30 des bonnets 2, 3. Un tel agencement permettra de générer un effet de « cleavage » satisfaisant quoique léger, dans la mesure où le rapprochement entre les armatures sera alors limité par l'espace occupé par les éléments d'accrochage dans leur position d'accouplement.

En variante, le crochet 51 et l'oeillet 52 peuvent être situés sur la face interne ou externe des bonnets 2, 3, à une certaine distance de leur périphérie. De la sorte, ils permettront, dans leur position d'accouplement, de générer un effet de « cleavage » plus prononcé du fait que la distance entre les bonnets pourra alors être réduite au maximum.

Quelle que soit la disposition retenue pour les éléments d'accrochage 51, 52 de type crochet/oeillet des moyens 5 d'ajustement de la distance entre-bonnet, leur agencement va maintenant être décrit plus en détail, en référence aux figures 3 à 5, qui illustrent les moyens 5 d'ajustement de la distance entre-bonnet en coupe selon le plan P de la figure 1, conformément à un premier mode de réalisation.

Ainsi, les moyens 5 d'ajustement de la distance entre-bonnet comportent préférentiellement un organe de guidage 53 du déplacement du crochet 51, apte à guider ce dernier vers l'oeillet 52, sous l'action de la pression latérale F induisant le déplacement du crochet 51 et de l'oeillet 52 vers leur position d'accouplement. L'organe de guidage 53 constitue en même temps un support pour l'oeillet 52 avec lequel il est destiné à être assemblé. Pour ce faire, il comprend une plaque formant support 530 présentant un flanc 531 incliné ayant une pente positive dans la direction de déplacement du crochet 51 vers sa position d'accouplement avec l'oeillet 52 et dont l'extrémité libre est prolongé par l'oeillet 52 qui y est fixé par un de ses bords, de sorte que l'oeillet 52 et la plaque formant support 530 sont situés préférentiellement dans des plans sensiblement parallèles. On parlera par la suite de crochet guidé 51 et d'oeillet de guidage 52.

Le flanc incliné 531 de l'organe de guidage 53, en formant une pente positive progressant entre le crochet guidé 51 et l'oeillet de guidage 52, délimite ainsi un trajet de guidage entre le crochet guidé 51 et l'oeillet de guidage 52, apte à recevoir le crochet guidé 51 pour opérer la translation de ce dernier selon la direction de la pente vers l'oeillet de guidage 52 pour leur accouplement, comme illustré aux figures 4 et 5.

En outre, un aimant de guidage 54 pourra avantageusement être disposé à l'opposé du crochet guidé 51 par rapport au flanc incliné 531 formant le trajet de guidage de l'organe de guidage 53, de sorte à pouvoir attirer le crochet guidé 51, avantageusement métallique, et ainsi l'assujettir vers et le long du trajet de guidage 531 lorsque la pression latérale F est appliquée pour induire l'accouplement entre le crochet guidé 51 et l'oeillet de guidage 52. L'aimant 54 est préférentiellement monté solidaire de l'organe de guidage 53 et selon l'exemple illustré aux figures 3 à 5, l'aimant 54 est disposé sur une surface supérieure de la plaque formant support 530, sensiblement au pied du flanc incliné 531 de l'organe de guidage 53.

Selon un autre mode de réalisation illustré à la figure 6, l'oeillet 52 est disposé de manière inclinée vers la plaque formant support 530, et l'aimant de guidage 54 est fixé de façon déportée sur le bord de l'oeillet 52 opposé à celui monté sur l'extrémité libre du trajet de guidage 531.

L'aimant 54 utilisé devra préférentiellement produire un champ magnétique n'excédant pas le seuil de sensibilité des dispositifs de stimulation cardiaque susceptibles d'être portés par une utilisatrice, typiquement 1 mT, de sorte que le soutien-gorge de l'invention puisse être utilisé en toute sécurité dans ces circonstances particulières.

Ainsi, l'organe de guidage 53, en combinaison avec l'action de l'aimant de guidage 54, permet au crochet guidé 51 de s'accoupler immanquablement avec l'oeillet de guidage 52 lorsque le crochet guidé 51 et l'oeillet de guidage 52 sont induits en déplacement vers leur position d'accouplement sous l'effet de la seule action de la pression latérale F. Dans ce cas, l'organe de guidage 53 sera avantageusement réalisé en matériau plastique de manière à ne pas générer d'interférences entre l'aimant 54 et le crochet guidé 51, susceptibles de réduire l'efficacité de l'assujettissement.

Une bande isolante magnétique 55 pourra avantageusement être disposée de façon à recouvrir la surface inférieure de la plaque formant support 530 de l'organe de guidage 53, sous l'aimant 54, de façon à empêcher toute attraction du crochet guidé 51 par l'aimant 54 dans une autre direction que celle conduisant vers l'oeillet de guidage 52 via le trajet de guidage 531.

De manière avantageuse, la partie d'entre-bonnet 4 est agrémentée d'un organe limiteur d'extension, qui est conçu pour coopérer avec les moyens 5 d'ajustement de la distance entre-bonnet, de façon à limiter l'écartement maximal des bonnets 2, 3 dans la position de désaccouplement du crochet guidé 51 et de l'oeillet de guidage 52.

Ainsi, l'organe limiteur d'extension peut comprendre une pièce en matière textile 56 sous forme d'une bande de tissu préférentiellement élastique, agencée entre les bonnets auxquels elle est fixée par ses extrémités et disposée préférentiellement frontalement par rapport aux moyens 5 d'ajustement de la distance entre-bonnet, masquant ainsi ces derniers. La bande de tissu élastique est conçue pour coopérer avec les moyens 5 d'ajustement de la distance entre-bonnet de manière à limiter l'écartement maximal des bonnets dans la position de désaccouplement du crochet guidé 51 et de l'oeillet de guidage 52, l'étirement maximal du tissu lorsque ces éléments d'accrochage sont désaccouplés définissant ainsi la limite à l'écartement entre les bonnets 2, 3. On choisira préférentiellement un tissu élastique en chaîne et trame avec un allongement limité, préférentiellement de l'ordre de 50 à 250%, et relativement « nerveux ». L'élasticité sera en outre unilatérale afin que le tissu ne s'enroule pas sur lui-même lors de son étirement.

L'organe limiteur d'extension pourra aussi être conçu de manière à former un fourreau préférentiellement en tissu élastique s'étendant entre les bonnets et entourant les moyens 5 d'ajustement de la distance entre-bonnet, qui se trouvent donc insérés dans ce fourreau. Ce dernier permettra non seulement de camoufler complètement les moyens 5 d'ajustement de la distance entre-bonnet, mais également de former une enveloppe protectrice pour l'utilisatrice vis-à-vis d'eux contre d'éventuels irritations et/ou frottements. Au surplus, le fourreau joue également un rôle de limiteur d'extension propre à limiter ou contrôler l'écartement maximal des bonnets dans la position de désaccouplement des éléments d'accrochage 51, 52. A cet effet, le fourreau est réalisé avec un tissu élastique présentant les mêmes caractéristiques que celles énoncées plus haut, à savoir un tissu en chaîne et trame avec un allongement limité, préférentiellement de l'ordre de 50 à 250%, et relativement « nerveux ». L'élasticité sera en outre unilatérale afin que le tissu ne s'enroule pas sur lui-même lors de son étirement. Ainsi, l'écartement maximal des bonnets sera limité par l'étirement maximal du tissu formant le fourreau lorsque les éléments d'accrochage 51, 52 sont désaccouplés.

## Revendications

1. Soutien-gorge (1) comprenant deux bonnets (2, 3) reliés entre eux par leur côté intérieur (21, 31) par une partie d'entre-bonnet (4) et des moyens (5) d'ajustement de la distance entre-bonnet situés au niveau de la partie d'entre-bonnet (4) et propres à diminuer ou étendre sélectivement la distance entre-bonnet, lesdits moyens (5) d'ajustement comprenant des moyens d'accrochage réversible des deux bonnets entre eux, lesdits moyens d'accrochage réversible comprenant un premier élément d'accrochage (51) et un deuxième élément d'accrochage (52) agencés de part et d'autre de la partie d'entre-bonnets (4) et déplaçables l'un par rapport à l'autre entre une position d'accouplement dans laquelle les deux bonnets (2, 3) sont rapprochés et une position de désaccouplement dans laquelle les deux bonnets (2, 3) sont écartés, sous l'action d'une pression (F) appliquée manuellement sur une partie latérale des bonnets (2, 3) opposées à la partie d'entre-bonnet, essentiellement en direction de la partie d'entre-bonnet, **caractérisé en ce que** le soutien-gorge comprend en outre un organe de guidage (53) du déplacement d'au moins l'un des éléments d'accrochage (51) lors de l'application de ladite pression (F), l'organe de guidage (53) délimitant un trajet de guidage (531) entre les éléments d'accrochage dans lequel est engagé ledit au moins un des éléments d'accrochage (51) lors du déplacement des deux éléments d'accrochage (51, 52) vers leur position d'accouplement.

2. Soutien-gorge selon la revendication 1, **caractérisé en ce que** l'organe de guidage (53) comporte une pente de guidage positive progressant entre les deux éléments d'accrochage, définissant le trajet de guidage (531) propre à assurer un accouplement guidé des deux éléments d'accrochage (51, 52).

3. Soutien-gorge selon l'une quelconque des revendications 1 à 2, **caractérisé en ce qu'**il comprend des moyens d'assujettissement dudit au moins un des éléments d'accrochage (51) sur le trajet de guidage (531) lors du déplacement des deux éléments d'accrochage (51, 52) vers leur position d'accouplement.

4. Soutien-gorge selon la revendication 3, **caractérisé en ce que** lesdits moyens d'assujettissement comprennent un aimant (54) disposé à l'opposé dudit au moins un des éléments d'accrochage (51) par rapport au trajet de guidage (531).

5. Soutien-gorge selon l'une quelconque des revendications 1 à 4, **caractérisé en ce que** les éléments d'accrochage (51, 52) comprennent un crochet guidé (51) et un oeillet de guidage (52), l'organe de guidage (53) étant assemblé avec l'oeillet de guidage (52), le trajet de guidage (531) recevant le crochet guidé (51).

6. Soutien-gorge selon l'une quelconque des revendications précédentes, **caractérisé en ce que** les éléments d'accrochage (51,52) sont agencés sur la face interne ou externe des bonnets (2, 3).

7. Soutien-gorge selon l'une quelconque des revendications 1 à 5, **caractérisé en ce que** les éléments d'accrochage (51, 52) sont agencés entre les bonnets (2, 3) au niveau d'armatures rigides insérées dans le soutien-gorge au niveau de la périphérie inférieure (20, 30) des bonnets.

8. Soutien-gorge selon l'une quelconque des revendications 1 à 7, **caractérisé en ce que** la partie d'entre-bonnet (4) comprend un organe limiteur d'extension agencé entre les bonnets et adapté pour coopérer avec les moyens (5) d'ajustement de la distance entre-bonnet, de façon à limiter l'écartement maximal des bonnets (2, 3) dans la position de désaccouplement des éléments d'accrochage (51, 52).

9. Soutien-gorge selon la revendication 8, **caractérisé en ce que** l'organe limiteur d'extension comporte au moins une pièce en matière textile élastique (56), dont la limite d'élasticité permet de définir l'écartement maximal des bonnets.

## Patentansprüche

1. Büstenhalter (1), umfassend zwei Körbchen (2, 3), die durch ihre Innenseite (21, 31) durch einen Teil zwischen den Körbchen (4) und Mittel (5) zum Einstellen des Abstands zwischen den Körbchen miteinander verbunden sind, die auf der Ebene des Teils zwischen den Körbchen (4) angeordnet sind und geeignet sind, den Abstand zwischen den Körbchen selektiv zu verringern oder zu erweitern, wobei die Mittel (5) zum Einstellen Mittel zum reversiblen Einhaken der zwei Körbchen untereinander aufweisen, wobei die Mittel zum reversiblen Einhaken ein erstes Einhakelement (51) und ein zweites Einhakelement (52) aufweisen, die auf beiden Seiten des Teils zwischen den Körbchen (4) angeordnet sind und zwischen einer Verbindungsposition, in der die zwei Körbchen (2, 3) angenähert sind, und einer Trennungsposition, in der die zwei Körbchen (2, 3) entfernt sind, unter Einwirkung von Druck (F), der manuell auf einen Seitenteil der Körbchen (2, 3), die dem Teil zwischen den Körbchen gegenüberliegen, ausgeübt wird, relativ zueinander im Wesentlichen in die Richtung des Teils zwischen den Körbchen verschiebbar sind, **dadurch gekennzeichnet, dass** der Büstenhalter ferner ein Führungsorgan (53) des Verschiebens von mindestens einem der Einhakelemente (51) bei Ausüben des Drucks (F) aufweist, wobei das Führungsorgan (53) eine Führungsbahn (531) zwischen den Einhakelementen begrenzt, in die das mindestens eine der Einhakelemente (51) beim Verschieben der zwei Einhakelemente (51, 52) in ihre Verbindungsposition eingreift.

2. Büstenhalter nach Anspruch 1, **dadurch gekennzeichnet, dass** das Führungsorgan (53) eine positive Führungsschräge aufweist, die zwischen den zwei Einhakelementen ansteigt, die die Führungsbahn (531) definiert, die geeignet ist, ein geführtes Verbinden der zwei Einhakelemente (51, 52) zu gewährleisten.

3. Büstenhalter nach einem der Ansprüche 1 bis 2, **dadurch gekennzeichnet, dass** er Mittel zum Befestigen des mindestens einen der Einhakelemente (51) auf der Führungsbahn (531) beim Verschieben der zwei Einhakelemente (51, 52) in ihre Verbindungsposition aufweist.

4. Büstenhalter nach Anspruch 3, **dadurch gekennzeichnet, dass** die Mittel zum Befestigen einen Magneten (54) aufweisen, der gegenüberliegend zu dem mindestens einen der Einhakelemente (51) in Bezug auf die Führungsbahn (531) angeordnet ist.

5. Büstenhalter nach einem der Ansprüche 1 bis 4, **dadurch gekennzeichnet, dass** die Einhakelemente (51, 52) einen geführten Haken (51) und eine Führungsöse (52) aufweisen, wobei das Führungsorgan (53) mit der Führungsöse (52) zusammengesetzt ist, wobei die Führungsbahn (531) den geführten Haken (51) aufnimmt.

6. Büstenhalter nach einem der vorangehenden Ansprüche, **dadurch gekennzeichnet, dass** die Einhakelemente (51, 52) auf der Innen- oder Außenseite der Körbchen (2, 3) angeordnet sind.

7. Büstenhalter nach einem der Ansprüche 1 bis 5, **dadurch gekennzeichnet, dass** die Einhakelemente (51, 52) zwischen den Körbchen (2, 3) auf der Ebene von starren Einlagen, die in den Büstenhalter auf der Ebene des unteren Rands (20, 30) der Körbchen eingefügt sind, angeordnet sind.

8. Büstenhalter nach einem der Ansprüche 1 bis 7, **dadurch gekennzeichnet, dass** der Teil zwischen den Körbchen (4) ein Organ zur Ausdehnungsbegrenzung aufweist, das zwischen den Körbchen angeordnet ist und geeignet ist, mit den Mitteln (5) zum Einstellen des Abstands zwischen den Körbchen derart zusammenzuwirken, um den Maximalabstand der Körbchen (2, 3) in der Trennungsposition der Einhakelemente (51, 52) zu begrenzen.

9. Büstenhalter nach Anspruch 8, **dadurch gekennzeichnet, dass** das Organ zur Ausdehnungsbegrenzung mindestens ein Stück aus elastischem Textilmaterial (56) aufweist, dessen Elastizitätsgrenze ermöglicht, den Maximalabstand der Körbchen zu definieren.

## Claims

1. Bra (1) comprising two cups (2, 3) joined together by their inner side (21, 31) by a bridge part (4) and means (5) of adjusting the distance between the cups which means are situated in the region of the bridge part (4) and able selectively to reduce or extend the distance between the cups, the said means (5) of adjustment comprising means of reversible attachment of the two cups to one another, said means of reversible attachment comprising a first attachment element (51) and a second attachment element (52) which are arranged one on each side of the bridge part (4) and movable relative to one another between a coupled position in which the two cups (2, 3) are close together and an uncoupled position in which the two cups (2, 3) are separated, under the action of pressure (F) applied manually to a lateral part of the cups (2, 3) opposite to the bridge part, essentially in the direction of the bridge part, **characterized in that** the bra further comprises a guide member (53) guiding the movement of at least one of the attachment elements (51) upon application of the said pressure (F), the guide member (53) delimiting a guide part (531) between the attachment elements in which part the said at least one of the attachment elements (51) is engaged as the two attachment elements (51, 52) are moved towards their coupled position.

2. Bra according to Claim 1, **characterized in that** the guide member (53) comprises a positive guide slope progressing between the two attachment elements, defining the guide part (531) able to provide guided pulling of the two attachment elements (51, 52).

3. Bra according to either one of Claims 1 and 2, **characterized in that** it comprises means of confining the said at least one of the attachment elements (51) to the guide path (531) as the two attachment elements (51, 52) move towards their coupled position.

4. Bra according to Claim 3, **characterized in that** the said confinement means comprise a magnet (54) arranged on the opposite side of the guide part (531) to the said at least one of the attachment elements (51).

5. Bra according to any one of Claims 1 to 4, **characterized in that** the attachment elements (51, 52) comprise a guided hook (51) and a guiding eye (52), the guide member (53) being assembled with the guiding eye (52), the guide path (531) receiving the guided hook (51).

6. Bra according to any one of the preceding claims, **characterized in that** the attachment elements (51, 52) are arranged on the internal or external face of the cups (2, 3).

7. Bra according to any one of Claims 1 to 5, **characterized in that** the attachment elements (51, 52) are arranged between the cups (2, 3) at the level of rigid frames inserted into the bra at the lower periphery (20, 30) of the cups.

8. Bra according to any one of Claims 1 to 7, **characterized in that** the bridge part (4) comprises an extension limiting member arranged between the cups and designed to cooperate with the means (5) of adjusting the distance between the cups so as to limit the maximum separation of the cups (2, 3) when the attachment elements (51, 52) are in the uncoupled position.

9. Bra according to Claim 8, **characterized in that** the extension limiting member comprises at least one piece made of elastic textile material (56) the elastic limit of which makes it possible to define the maximum separation of the cups.
